# FASCICULE DE BREVET EUROPEEN

(11) **EP 3 388 602 B1**
(45) Date de publication et mention de la délivrance du brevet: **24.03.2021**
(21) Numéro de dépôt: 18166855.9
(22) Date de dépôt: 11.04.2018
(51) Int. Cl.: E05B 41/00, E05B 63/00, E05B 63/16, E05B 65/00, E05B 47/00, E05B 17/00

(54) **SYSTÈME MODULAIRE DE VERROUILLAGE D'UNE PORTE D'ACCÈS À UN ESPACE, AVEC ÉLÉMENTS RÉVERSIBLES**
MODULSYSTEM ZUR VERRIEGELUNG EINER ZUGANGSTÜR ZU EINEM RAUM MIT UMKEHRBAREN ELEMENTEN
MODULAR SYSTEM FOR LOCKING A DOOR FOR ACCESS TO A SPACE, WITH REVERSIBLE ELEMENTS

(30) Priorité: 12.04.2017 FR 1753224
(43) Date de publication de la demande: 17.10.2018
(73) Titulaire: ALSTOM Transport Technologies, 93400 Saint-Ouen (FR)
(72) Inventeur: BIDOU, Victor, 94200 IVRY SUR SEINE (FR)
(74) Mandataire: Lavoix

(56) Documents cités:
- EP-A1- 2 998 474
- EP-A2- 2 525 026
- EP-A2- 2 752 537
- WO-A1-00/26489
- GB-A- 191 424 308
- GB-A- 191 513 609

## Description

La présente invention concerne un système de verrouillage d'une porte d'accès à un espace, notamment des toilettes d'un véhicule ferroviaire, le système comprenant un premier bâti destiné à être intégré à la porte, et un deuxième bâti destiné à être intégré à un encadrement de la porte et à se situer en vis-à-vis du premier bâti lorsque la porte est fermée, la porte fermée définissant un côté intérieur du système orienté vers ledit espace, et un côté extérieur orienté à l'opposé de l'espace, le système comprenant en outre :
- un organe de verrouillage mobile par rapport au premier bâti sélectivement entre une position de verrouillage de la porte, et une position de repos autorisant l'ouverture de la porte,
- un bouton de verrouillage situé du côté intérieur, une première serrure située du côté extérieur, et un dispositif d'asservissement de l'organe de verrouillage au bouton de verrouillage et à la première serrure, la première serrure étant destinée à permettre de condamner manuellement la porte depuis le côté extérieur, le bouton de verrouillage étant destiné à permettre de verrouiller puis de déverrouiller la porte depuis le côté intérieur,
- un indicateur extérieur et un indicateur intérieur adaptés pour afficher, respectivement du côté extérieur et du côté intérieur, des signes visuels, et par exemple tactiles, représentatifs du fait que l'organe de verrouillage est dans la position de verrouillage ou dans la position de repos consécutivement à un actionnement du bouton de verrouillage, et
- un premier élément de verrouillage monté sur le premier bâti, et un organe d'ouverture extérieur et un organe d'ouverture intérieur montés sur le premier bâti pour actionner le premier élément de verrouillage respectivement depuis le côté extérieur et depuis le côté intérieur.

L'invention concerne aussi un ensemble comportant la porte d'accès, l'encadrement de la porte et un tel système de verrouillage.

On connaît des systèmes de verrouillage permettant d'ouvrir et de fermer la porte depuis l'intérieur ou l'extérieur des toilettes en actionnant des organes d'ouverture tels que des poignées ou béquilles, de verrouiller la porte depuis l'intérieur en actionnant un bouton de verrouillage, et de condamner manuellement la porte en actionnant une serrure extérieure, par exemple à clé de Berne. Les clés de Berne sont des clés standard dans le domaine ferroviaire qui ont été définies par la Convention de Berne en 1886.

Il est également connu d'afficher, notamment à l'extérieur, si la porte a été verrouillée par un utilisateur.

Conformément aux normes TSI 2008 ou 2014 (normes européennes fournissant des spécifications techniques d'interopérabilité du matériel ferroviaire) et les requis de sécurité passager des clients, il est obligatoire qu'un utilisateur puisse sortir des toilettes dans tous les cas, notamment en cas de condamnation manuelle à l'aide de la serrure extérieure. En outre, l'indicateur intérieur et l'indicateur extérieur sont au minimum visuels et doivent être tactiles ou audio selon ces normes.

EP 2 998 474 A1 divulgue un tel système avec les états ouvert, condamné et verrouillé, et comprenant trois pênes séparés qui sont tous ouvrables de l'intérieur par une poignée, de multiples indicateurs intérieur et extérieur pour afficher l'état de la porte et de multiple moyens de détection de l'état de la porte et des pênes.

En outre, il est connu d'ajouter, à la demande de clients du domaine ferroviaire, des fonctions aux systèmes de verrouillage. Ceci entraîne parfois une modification en profondeur du design du système de verrouillage, voir un nouveau design. Il en résulte un coût de revient plus élevé du système de verrouillage dès que celui-ci s'éloigne d'un design « de base ».

En outre, il arrive que l'espace disponible dans l'encadrement de porte soit limité, de sorte que l'installation des modules s'avère parfois problématique.

Un but de l'invention est donc de fournir un système de verrouillage du type décrit ci-dessus, satisfaisant aux normes précitées, et capable, pour à un coût réduit, de s'adapter aux demandes variées des clients et aux contraintes d'encombrement dans l'encadrement de porte.

A cet effet, l'invention concerne un système de verrouillage du type décrit ci-dessus, dans lequel un ou plusieurs modules optionnels est pris parmi les modules suivants :
- un premier module adapté pour détecter si la porte est fermée ou ouverte, et pour envoyer un premier signal électrique ou électromagnétique représentatif du fait que la porte est fermée ou ouverte,
- un deuxième module adapté pour détecter si l'organe de verrouillage est dans la position de verrouillage ou dans la position de repos, et pour envoyer un deuxième signal électrique ou électromagnétique représentatif du fait que l'organe de verrouillage est dans la position de verrouillage ou dans la position de repos,
- un troisième module adapté pour afficher du côté extérieur un signe visuel, et par exemple tactile, indiquant si l'organe de verrouillage est dans la position de verrouillage consécutivement à un actionnement de la première serrure,
- un quatrième module adapté pour afficher du côté intérieur un signe visuel, et par exemple tactile, indiquant si l'organe de verrouillage est dans la position de verrouillage consécutivement à un actionnement de la première serrure,
- un cinquième module adapté pour recevoir un troisième signal électrique de condamnation de la porte à distance, et pour condamner la porte automatiquement à réception du troisième signal, le cinquième module ne s'opposant pas ensuite à une ouverture de la porte par un actionnement de l'organe d'ouverture intérieur,
- un sixième module adapté pour afficher du côté intérieur un signe visuel, et par exemple tactile, indiquant si la porte est condamnée consécutivement à une action du cinquième module,
- un septième module adapté pour afficher du côté extérieur un signe visuel, et par exemple tactile, indiquant si la porte est condamnée consécutivement à une action du cinquième module,
- un huitième module adapté pour détecter si la porte est condamnée par un actionnement manuel de la première serrure, et pour envoyer un quatrième signal électrique ou électromagnétique représentatif, et
- un neuvième module adapté pour envoyer un cinquième signal sonore représentatif du fait que la porte est verrouillée en position occupée par une action sur le bouton de verrouillage, condamnée automatiquement consécutivement à une action du cinquième module, ou condamnée manuellement par un actionnement de la première serrure, le cinquième signal étant destiné à être perceptible par un opérateur ou un passager du côté intérieur et du côté extérieur,
le premier bâti et le deuxième bâti étant adaptés pour que l'organe de verrouillage, le bouton de verrouillage, l'indicateur extérieur, l'indicateur intérieur et les modules optionnels présents puissent être montés, de préférence de manière amovible, sélectivement sur n'importe lequel du premier bâti ou du deuxième bâti.

Selon des modes particuliers de réalisation, le système comprend l'une ou plusieurs des caractéristiques suivantes, prise(s) selon toutes les combinaisons techniquement possibles :
- le premier bâti et le deuxième bâti sont prévus pour que l'organe de verrouillage, le bouton de verrouillage, l'indicateur extérieur, l'indicateur intérieur et tous lesdits modules optionnels présents puissent être d'abord fixés sur l'ensemble constitué par le premier bâti et le deuxième bâti, et pour que le premier bâti et le deuxième bâti puissent être ensuite fixés respectivement sur la porte et sur l'encadrement ;
- le premier module comprend un premier capteur adapté pour détecter si la porte est fermée ou ouverte, le premier capteur étant : soit dans une première position, dans laquelle le premier capteur est monté sur le deuxième bâti en vis-à-vis du premier élément de verrouillage, soit dans une deuxième position, dans laquelle le premier capteur est monté sur le premier bâti, le premier capteur étant de préférence un capteur inductif adapté pour détecter le deuxième bâti lorsque la porte est fermée ;

- le deuxième module comprend un deuxième capteur adapté pour détecter si l'organe de verrouillage est dans la position de verrouillage ou dans la position de repos, le deuxième capteur étant : soit dans une première position, dans laquelle le deuxième capteur est monté sur le deuxième bâti, soit dans une deuxième position, dans laquelle le deuxième capteur est monté sur le premier bâti ;
- le troisième module comporte un premier support, de préférence un disque, et étant adapté pour être entraîné par la première serrure, le premier support portant le signe du troisième module ; le quatrième module comporte un deuxième support, de préférence un disque, le deuxième support étant adapté pour être entraîné par la première serrure, le deuxième support portant le signe du quatrième module ; l'organe de verrouillage, le premier support et le deuxième support étant : soit dans une première position, dans laquelle l'organe de verrouillage est monté sur le deuxième bâti, et le premier support et le deuxième support sont montés rotatifs par rapport au deuxième bâti, soit dans une deuxième position, dans laquelle l'organe de verrouillage est monté sur le premier bâti, et le premier support et le deuxième support sont montés rotatifs par rapport au premier bâti ;
- un deuxième élément de verrouillage monté mobile sur le premier bâti et asservi à l'organe d'ouverture intérieur et indépendant de l'organe d'ouverture extérieur, et le cinquième module comprenant : soit une gâche électrique montée sur le deuxième bâti et adaptée pour recevoir le deuxième élément de verrouillage, la gâche électrique étant mobile entre une configuration amovible, dans laquelle la gâche électrique est mobile par rapport au deuxième bâti pour permettre une ouverture de la porte alors que le deuxième élément de verrouillage est reçu dans la gâche électrique, et une configuration bloquée, dans laquelle la gâche électrique est fixe par rapport au deuxième bâti, soit un ergot commandé électriquement pour bloquer sélectivement l'organe d'ouverture extérieur ;
- une deuxième serrure montée sur le côté extérieur du premier bâti et adaptée pour actionner le deuxième élément de verrouillage, la deuxième serrure étant destinée à permettre une ouverture manuelle de la porte après la condamnation automatique de la porte ;
- le sixième module comporte un troisième support, de préférence un disque, et un actionneur adapté pour déplacer en rotation le troisième support, le troisième support portant sur un côté intérieur le signe du sixième module, le troisième support et l'actionneur étant : soit dans une première position, dans laquelle le troisième support est monté rotatif sur le deuxième bâti, et l'actionneur est monté sur le deuxième bâti, soit dans une deuxième position, dans laquelle le troisième support est monté rotatif sur le premier bâti, et l'actionneur est monté sur le premier bâti ;
- le septième module comporte un quatrième support, de préférence un disque, et un actionneur adapté pour déplacer en rotation le quatrième support, le quatrième support portant sur un côté extérieur le signe du septième module, le quatrième support et l'actionneur étant : soit dans une première position, dans laquelle le quatrième support est monté rotatif sur le deuxième bâti, et l'actionneur est monté sur le deuxième bâti, soit dans une deuxième position, dans laquelle le quatrième support est monté rotatif sur le premier bâti, et l'actionneur est monté sur le premier bâti ; et
- le huitième module comprend un troisième capteur adapté pour détecter si la première serrure a été actionnée, et pour produire le quatrième signal, le troisième capteur étant : soit dans une première position, dans laquelle le troisième capteur est monté sur le deuxième bâti, soit dans une deuxième position, dans laquelle le troisième capteur est monté sur le premier bâti.

L'invention concerne aussi un ensemble d'une porte d'accès à un espace, d'un encadrement de la porte, et d'un système de verrouillage tel que décrit ci-dessus, le premier bâti étant intégré à la porte, et le deuxième bâti étant intégré à l'encadrement de la porte.

Avantageusement, l'invention concerne également une gamme de systèmes de verrouillage tels que décrits ci-dessus. Avantageusement encore, la gamme comprend un premier système de verrouillage comprenant l'un des modules optionnels fixé sur le premier bâti et un deuxième système de verrouillage comprenant le même module optionnel fixé sur le deuxième bâti.

L'invention sera mieux comprise à la lecture de la description qui va suivre, donnée uniquement à titre d'exemple et faite en se référant aux dessins annexés, sur lesquels :
- les figures 1 et 2 sont des vues d'un système de verrouillage selon un premier mode de réalisation de l'invention, en perspective respectivement depuis le côté extérieur, et depuis le côté intérieur de la porte, la porte étant simplement fermée, mais ni verrouillée par l'utilisateur, ni condamnée manuellement ou automatiquement, les éléments et modules réversibles étant montés sur le deuxième bâti, c'est-à-dire dans l'encadrement de la porte,
- les figures 3 et 4 sont analogues respectivement aux figures 1 et 2, la porte ayant été verrouillée par un utilisateur,
- les figures 5 et 6 sont également analogues aux figures 1 et 2, la porte ayant été condamnée manuellement par un opérateur,
- les figures 7 et 8 sont à nouveau analogues aux figures 1 et 2, la porte ayant été condamnée manuellement par un opérateur, mais aussi automatiquement grâce à la gâche électrique, avec affichage « hors service » réalisé automatiquement, et
- les figures 9 et 10 sont analogues aux figures 1 et 2 et représentent un système de verrouillage selon un second mode de réalisation de l'invention, en perspective respectivement depuis le côté extérieur, et depuis le côté intérieur de la porte, la porte étant simplement fermée, mais ni verrouillée par l'utilisateur, ni condamnée manuellement ou automatiquement les éléments et modules réversibles étant montés sur le deuxième bâti, c'est-à-dire dans la porte.

En référence aux figures 1 et 2, on décrit un ensemble 1 selon un premier mode de réalisation de l'invention, comprenant une porte 5 d'accès à un espace 10, par exemple des toilettes d'un véhicule ferroviaire (non représenté), un encadrement 15 de la porte, et un système 20 de verrouillage de la porte.

La porte 5 est par exemple une porte battante manuelle. Selon des variantes non représentées, la porte 5 est coulissante, manuelle ou automatique.

La porte 5, lorsqu'elle est fermée, comme représentée sur les figures, définit un côté intérieur A orienté vers l'espace 10 (vers le lecteur sur la figure 2, et à l'opposé du lecteur sur la figure 1), et un côté extérieur B orienté vers l'opposé de l'espace 10 (vers le lecteur sur la figure 1 et à l'opposé du lecteur sur la figure 2).

Le système 20 comprend un premier bâti 22 intégré à la porte 5, un deuxième bâti 24 intégré à l'encadrement 15, des éléments de base qui seront détaillés ci-après, et sélectivement un ou plusieurs modules optionnels également détaillés ci-après.

Dans l'exemple représenté sur les figures, le système 20 comprend, en tant qu'éléments de base, un premier pêne demi-tour 26, également appelé premier élément de verrouillage, monté sur le premier bâti 22, un organe d'ouverture extérieur 28 pour ouvrir la porte 5 depuis le côté extérieur B, et un organe d'ouverture intérieur 30 pour ouvrir la porte depuis le côté intérieur A.

Lorsque la porte 5 est fermée, le deuxième bâti 24 se situe en vis-à-vis du premier bâti 22.

Le premier bâti 22 et le deuxième bâti 24 ont par exemple une forme générale de boîtier.

Le système 20 comprend aussi un pêne dormant 32, également appelé organe de verrouillage, mobile par rapport au premier bâti 22 sélectivement entre une position de verrouillage de la porte 5 représentée sur les figures 3, 5 et 7, et une position de repos (figure 1) autorisant l'ouverture de la porte.

Le système 20 comprend encore un bouton de verrouillage 34 situé du côté intérieur A, pour verrouiller et déverrouiller la porte depuis le côté intérieur, une première serrure 36 située du côté extérieur B pour condamner manuellement la porte 5 depuis le côté extérieur, et un dispositif 38 d'asservissement mécanique du pêne dormant 32 d'une part au bouton de verrouillage 34, et d'autre part, à la première serrure 36.

Le système 20 comprend enfin un indicateur extérieur 40 et un indicateur intérieur 42 pour afficher, respectivement du côté extérieur B et du côté intérieur A, des signes 44, 46 (figures 1 et 2) et 48, 50 (figures 3 et 4) visuels et tactiles, représentatifs du fait que le pêne dormant 32 est dans la position de verrouillage (figure 3) ou dans la position de repos (figure 1) consécutivement à un actionnement du bouton de verrouillage 34.

Le premier pêne demi-tour 26 est par exemple reçu dans une gâche 52 du deuxième bâti 24.

L'organe d'ouverture extérieur 28 et l'organe d'ouverture intérieur 30 sont par exemple constitués par deux poignées analogues l'une à l'autre structurellement. L'organe d'ouverture extérieur 28 est adapté pour actionner le premier pêne demi-tour 26 par l'intermédiaire d'un fouillot 54.

L'organe d'ouverture intérieur 30 est adapté pour actionner le premier pêne demi-tour 26 par l'intermédiaire d'un fouillot 56 lui permettant également d'actionner un deuxième pêne demi-tour 58, également appelé deuxième élément de verrouillage, dont le rôle sera expliqué plus tard. L'organe d'ouverture extérieur 28 n'est pas configuré pour actionner le deuxième pêne demi-tour 58.

Optionnellement, une deuxième serrure 59 est adaptée pour actionner le fouillot 56, c'est-à-dire pour actionner le premier pêne demi-tour 26 et le deuxième pêne demi-tour 58. Dit autrement, la deuxième serrure 59 est adaptée pour ouvrir manuellement la porte 5 depuis le côté extérieur B.

Le bouton de verrouillage 34 est mobile entre une position de repos (figure 2) dans laquelle le pêne dormant 32 est lui-même dans sa position de repos, et une position de verrouillage (figure 4) dans laquelle le pêne dormant est lui-même dans sa position de verrouillage (figure 3).

La première serrure 36 est par exemple adaptée pour être actionnée par une clé de Berne (non représentée), c'est-à-dire une clé définissant un logement tronconique à quatre faces. La première serrure 36 est configurée pour permettre de déplacer le pêne dormant 32 grâce à une telle clé de sa position de repos à sa position de verrouillage, et inversement.

Le dispositif 38 d'asservissement comporte par exemple un balancier 60 monté rotatif par rapport au deuxième bâti 24 et adapté pour transformer un mouvement de rotation du bouton de verrouillage 34 ou de la première serrure 36 en un déplacement du pêne dormant 32.

L'indicateur extérieur 40 et l'indicateur intérieur 42 sont par exemple formés respectivement par des faces extérieure et intérieure d'un élément 62 monté rotatif par rapport au deuxième bâti 24 et solidaire en rotation du bouton de verrouillage 34 et optionnellement de la première serrure 36. Une fenêtre 43 (figure 2) ménagée dans le deuxième bâti 24 permet de voir l'indicateur intérieur 42. Une autre fenêtre (non représentée) ménagée dans le deuxième bâti 24 permet de voir l'indicateur extérieur 40.

Le signe 44 est par exemple constitué d'un cercle épais et vert porté par la face extérieure de l'élément 62. Il va de soi que les indicateurs, tels que le signe 44, sont modifiables à la demande, par exemple de l'exploitant du véhicule ferroviaire.

Le signe 46 est par exemple visuellement et tactilement analogue au signe 44, mais est porté par la face intérieure de l'élément 62.

Les signes 48, 50 (figures 3 et 4) sont par exemple constitués d'un cercle rouge et fin et sont respectivement portés par les faces extérieure et intérieure de l'élément 62.

Le premier bâti 22 et le deuxième bâti 24 sont structurellement adaptés pour que le pêne dormant 32, le bouton de verrouillage 34, l'indicateur extérieur 40, l'indicateur intérieur 42 et les modules optionnels présents puissent être montés, avantageusement de manière amovible, au choix sur n'importe lequel du premier bâti 22 ou du deuxième bâti 24.

Avantageusement, le premier bâti 22 et le deuxième bâti 24 sont structurellement adaptés pour recevoir tous les modules optionnels précités, même si, dans certains modes de réalisation non représentés, le premier bâti 22 et le deuxième bâti 24 ne les reçoivent pas tous.

Dans le premier mode de réalisation, le pêne dormant 32, le bouton de verrouillage 34, l'indicateur extérieur 40, l'indicateur intérieur 42 et les modules optionnels sont dans une première position, dans laquelle ils sont montés sur le deuxième bâti 24 situé dans l'encadrement 15.

Le premier bâti 22 et le deuxième bâti 24 sont prévus pour que tous les modules optionnels présents puissent être d'abord fixés sur l'ensemble constitué par le premier bâti et le deuxième bâti, et pour que le premier bâti et le deuxième bâti puissent être ensuite fixés respectivement sur la porte 5 et sur l'encadrement 15.

Un premier module 64 optionnel est adapté pour détecter si la porte 5 est fermée ou ouverte, et pour envoyer un premier signal 66, par exemple électrique, représentatif du fait que la porte est fermée ou ouverte. Le premier module 64 comprend un premier capteur K1 adapté pour détecter si la porte est fermée ou ouverte.

Le premier capteur K1 est dans une première position, dans laquelle il est monté sur le deuxième bâti 24.

Un deuxième module 68 optionnel est adapté pour détecter si le pêne dormant 32 est dans la position de verrouillage ou dans la position de repos, et pour envoyer un deuxième signal 70, par exemple électrique, représentatif du fait que le pêne dormant est dans la position de verrouillage ou dans la position de repos. Le deuxième module 68 comprend un deuxième capteur K2 adapté pour détecter si le pêne dormant 32 est dans la position de verrouillage ou dans la position de repos.

Le deuxième capteur K2 est dans une première position, dans laquelle il est monté sur le deuxième bâti 24.

Un troisième module 72 (figure 5) optionnel est adapté pour afficher du côté extérieur B un signe 74 indiquant si le pêne dormant 32 est dans la position de verrouillage consécutivement à un actionnement de la première serrure 36.

Le troisième module 72 (figure 5) comprend un premier support 76 adapté pour être entraîné en rotation par la première serrure 36. Le premier support 76 porte le signe 74 du troisième module 72.

Le signe 74 est visuel et tactile, et avantageusement en forme de croix épaisse (figure 5).

Un quatrième module 78 optionnel (figure 6) est adapté pour afficher du côté intérieur A, un signe 80, visuel et tactile, indiquant si le pêne dormant 32 est dans la position de verrouillage consécutivement à un actionnement de la première serrure 36. Le quatrième module 78 comprend un deuxième support 82 adapté pour être entraîné en rotation par la première serrure 36.

Le premier support 76 et le deuxième support 82 sont dans une première position, dans laquelle ils sont montés rotatifs sur le deuxième bâti 24.

Le deuxième support 82 porte le signe 80, par exemple analogue au signe 74.

Un cinquième module 84 optionnel (figure 7) est adapté pour recevoir un troisième signal 86 de condamnation, et pour condamner la porte automatiquement à réception de ce signal. Le cinquième module 84 est également adapté pour ne pas s'opposer ultérieurement à une ouverture de la porte 5 par un actionnement de l'organe d'ouverture intérieur 30. Le cinquième module 84 s'oppose à une ouverture de la porte depuis l'extérieur par actionnement de l'organe d'ouverture extérieur 28.

Dans le premier mode de réalisation, le cinquième module 84 comprend une gâche électrique 88 montée sur le deuxième bâti 24 et adaptée pour recevoir le deuxième pêne demi-tour 58.

Le deuxième pêne demi-tour 58 est asservi mécaniquement à l'organe d'ouverture intérieur 30 par le fouillot 56 et indépendant de l'organe d'ouverture extérieur 28.

La gâche électrique 88 est montée sur le deuxième bâti 24

La gâche électrique 88 est mobile entre une configuration amovible, dans laquelle elle est mobile par rapport au deuxième bâti 24 pour permettre une ouverture de la porte 5 alors que le deuxième pêne demi-tour 58 est reçu dans la gâche électrique, et une configuration bloquée, dans laquelle la gâche électrique est fixe par rapport au deuxième bâti.

Un sixième module 90 optionnel (figures 7 et 8) est adapté pour afficher du côté intérieur A un signe visuel et tactile, qui est, dans l'exemple représenté, le signe 80 du quatrième module 78, pour indiquer si la porte 5 est condamnée automatiquement consécutivement à une action du cinquième module 84.

Le sixième module 90 comporte un troisième support 92 monté rotatif et portant du côté intérieur A le signe du sixième module 90, et comporte un actionneur 94 adapté pour déplacer en rotation le troisième support 92.

Le troisième support 92 et l'actionneur 94 sont dans une première position, dans laquelle le troisième support est monté rotatif sur le deuxième bâti 24, et l'actionneur 94 est monté sur le deuxième bâti.

Un septième module 96 (figure 7) est adapté pour afficher du côté extérieur B un signe visuel et tactile indiquant si la porte 5 est condamnée consécutivement à une action du cinquième module 84. Le septième module 96 comporte un quatrième support 98 monté rotatif et portant du côté extérieur B le signe du septième module, et l'actionneur 94 qui est également adapté pour déplacer le quatrième support 98.

Le quatrième support 98 est dans une première position, dans laquelle il est monté rotatif sur le deuxième bâti 24.

Un huitième module 100 optionnel (figure 7) est adapté pour détecter si la porte 5 est condamnée par un actionnement manuel de la première serrure 36, et pour envoyer un quatrième signal 102 représentatif de l'état de la porte. Le huitième module 100 comprend un troisième capteur K3 adapté pour détecter si la première serrure 36 a été actionnée, et pour produire le quatrième signal 102. La comparaison du quatrième signal 102 et du signal 86 permet de déterminer si la porte 5 a été condamnée manuellement, automatiquement, ou encore manuellement et automatiquement (cas représenté sur la figure 7).

Le troisième capteur K3 est dans une première position, dans laquelle il est monté sur le deuxième bâti 24.

Un neuvième module 104 optionnel (figure 1) est adapté pour envoyer un cinquième signal 106 sonore et représentatif du fait que la porte 5 est fermée, verrouillée, condamnée automatiquement consécutivement à une action du cinquième module 84, ou condamnée manuellement par un actionnement de la première serrure 36.

Le cinquième signal 106 est destiné à être perceptible par un opérateur doué d'une audition normale du côté intérieur A et du côté extérieur B, par exemple à environ deux mètres de la porte 5.

Le neuvième module 104 comprend un avertisseur sonore 108, tel qu'un haut-parleur, adapté pour émettre le cinquième signal 106 en fonction d'états respectifs du premier module 64, du deuxième module 68, du cinquième module 84 et du huitième module 100.

Les modules optionnels sont avantageusement fixés à l'aide d'attaches vissées, serties, ou soudées dans les bâtis 22 et 24, dans des emplacements prédéfinis pour ces modules, comme ceux montrés sur les figures.

Le fonctionnement de l'ensemble 1 va maintenant être décrit.

Lorsque l'espace 10 est libre d'utilisation par un utilisateur (non représenté), la porte 5 est non verrouillée. La porte 5 est alors ouverte ou fermée. Le premier module 64 permet, grâce au premier capteur K1, de détecter dans lequel de ces états se trouve la porte 5.

L'indicateur extérieur 40 (figure 1) et l'indicateur intérieur 42 (figure 2) affichent respectivement les signes 44 et 46 indiquant que la porte 5 n'a pas été verrouillée par un actionnement du bouton de verrouillage 34.

Un utilisateur peut alors entrer dans l'espace 10, soit directement si la porte 5 est ouverte, soit en ouvrant la porte en actionnant l'organe d'ouverture extérieur 28. Cet actionnement éventuel sort le premier pêne demi-tour 26 de la gâche 52 et libère la porte 5.

Si le système 20 comporte le cinquième module 84 optionnel, la gâche électrique 88 est dans la configuration amovible, c'est-à-dire qu'elle pivote par rapport au deuxième bâti 24 pour que le deuxième pêne demi-tour 58 n'empêche pas l'ouverture de la porte 5.

Une fois à l'intérieur, l'utilisateur referme la porte 5 et la verrouille à l'aide du bouton de verrouillage 34, en mettant ce dernier dans la position de verrouillage représenté sur la figure 4.

L'actionnement du bouton de verrouillage 34 déplace le pêne dormant 32 dans sa position de verrouillage grâce au dispositif 38 d'asservissement. Le balancier 60 passe de la position représentée sur la figure 1 à la position représentée sur la figure 3.

De même, l'indicateur extérieur 40 et l'indicateur intérieur 42 sont déplacés et affichent les signes 48 et 50 (figures 3 et 4) indiquant que la porte a été verrouillée par un utilisateur.

L'utilisateur déverrouille ensuite la porte 5 en remettant le bouton de verrouillage 34 dans sa position de repos, ce qui remet le pêne dormant 32 dans sa position de repos et libère la porte 5. La porte 5 peut alors être ouverte en actionnant l'organe d'ouverture intérieur 30.

Il est à noter que l'utilisateur situé dans l'espace 10 peut toujours ouvrir la porte 5, car l'organe d'ouverture intérieur 30 agit sur l'éventuel deuxième pêne demi-tour 58 en le retirant de la gâche électrique 88. Dit autrement, même si la porte 5 a été condamnée automatiquement par le cinquième module 84, l'utilisateur situé à l'intérieur de l'espace 10 peut ouvrir la porte 5.

Si nécessaire, un opérateur (non représenté) condamne la porte 5 manuellement en agissant sur la première serrure 36. Ceci déplace le pêne dormant 32 dans sa position de verrouillage par l'intermédiaire du dispositif 38 d'asservissement. Cette opération de condamnation manuelle depuis le côté extérieur B est réversible, soit par une action de l'opérateur à nouveau sur la serrure 36, soit par une action d'un utilisateur situé dans l'espace 10 sur le bouton de verrouillage 34.

Lorsque la porte 5 a été condamnée manuellement, le troisième module 72 affiche du côté extérieur B le signe 74 (figure 5) indiquant que la porte a été condamnée manuellement. Le quatrième module 78 affiche du côté intérieur A le signe visuel 82 (figure 6) indiquant cette condamnation manuelle.

Pour condamner automatiquement la porte 5, le signal 86 est envoyé au cinquième module 84. La gâche électrique 88 passe alors de sa configuration amovible à sa configuration bloquée. Ainsi, la porte 5 est condamnée tant que le deuxième pêne demi-tour 58 n'est pas escamoté, soit par une action d'un utilisateur sur l'organe d'ouverture intérieur 30, soit par une action d'un opérateur sur la deuxième serrure 59.

Lorsque la porte 5 a été condamnée automatiquement, le sixième module 90 lorsqu'il est présent affiche du côté intérieur A le signe 80 (figure 8) et le septième module 96 affiche du côté extérieur B le signe visuel 74 (figure 7) pour indiquer l'état de condamnation automatique de la porte.

Le huitième module 100, lorsqu'il est présent, détecte si la porte 5 est condamnée par un actionnement manuel de la première serrure 36. Cette détection est avantageusement faite en comparant la mesure faite par le troisième capteur K3 avec le fait que le signal 86 a été envoyé ou non au cinquième module 84. Ceci permet de connaître la cause de la condamnation de la porte.

Le neuvième module 104 s'il est présent, envoie le cinquième signal 106 en fonction de l'état de la porte 5.

Grâce aux caractéristiques décrites ci-dessus, le système 20 est d'un coût réduit, même en présence d'un ou plusieurs des modules optionnels.

Le premier bâti 22 et le deuxième bâti 24 permettent de recevoir sélectivement un ou plusieurs des modules optionnels, et jusqu'à tous les modules optionnels.

Il est ainsi possible de monter à l'avance les modules optionnels dans l'ensemble formé par le premier bâti 22 et le deuxième bâti 24, puis d'installer le premier bâti 22 dans la porte 5, et le deuxième bâti 24 dans l'encadrement 15. La solution de l'invention répond aux normes TSI 2008 et 2014 et est adaptable grâce à sa modularité. Le coût de revient est ainsi réduit.

Dans la variante où la porte 5 est coulissante, l'organe d'ouverture extérieur 28 et l'organe d'ouverture intérieur 30 sont par exemple des poignées verticales, afin que la force exercée pour la translation de la porte coulissante soit radiale à l'organe d'ouverture correspondant. Dans cette variante, le premier pêne demi-tour 26, le deuxième pêne demi-tour 58 et le pêne dormant 32 sont, par exemple, des crochets propres à empêcher la porte de coulisser lorsqu'ils sont en position verrouillée. La gâche électrique 88 est alors adaptée pour une porte coulissante.

En référence aux figures 9 et 10, on décrit brièvement un ensemble 100 selon un deuxième mode de réalisation de l'invention. L'ensemble 100 est analogue à l'ensemble 1 représenté sur les figures 1 à 8. Les éléments similaires portent les mêmes références numériques et ne seront pas décrits à nouveau. Seules les différences seront décrites en détail ci-après.

Dans le deuxième mode de réalisation, le pêne dormant 32, le bouton de verrouillage 34, l'indicateur extérieur 40, l'indicateur intérieur 42 et les modules optionnels sont dans une deuxième position, dans laquelle ils sont montés sur le premier bâti 22 situé dans la porte 5.

Le premier capteur K1, le deuxième capteur K2 et le troisième capteur K3 sont dans une deuxième position, dans laquelle ils sont montés sur le premier bâti 22.

Le premier support 76, le deuxième support 82 sont dans une deuxième position, dans laquelle ils sont montés rotatifs sur le premier bâti 22.

Dans le deuxième mode de réalisation, le cinquième module 84 un ergot monté sur le premier bâti 22 et adapté pour bloquer la course de l'organe d'ouverture extérieur 28, au niveau du fouillot par rapport à la porte 5.

L'ergot est mobile entre une configuration débloquée, dans laquelle l'ergot permet une ouverture de la porte 5 depuis le côté extérieur B, et une configuration bloquée, dans laquelle l'ergot bloquer l'organe d'ouverture extérieur et empêche une ouverture de la porte 5.

Le troisième support 92, l'actionneur 94 et le quatrième support 98 sont dans une deuxième position, dans laquelle le troisième support et le quatrième support sont montés rotatifs sur le premier bâti 22, et l'actionneur 94 est monté sur le premier bâti.

Le fonctionnement du système de verrouillage 100 est analogue à celui du système de verrouillage 1 et ne sera pas décrit.

La réversibilité des éléments (première position et deuxième position possibles) permet, lorsque le volume disponible dans le deuxième bâti est insuffisant, de placer les éléments et modules optionnels réversibles dans l'encadrement 15 sans compromettre le fonctionnement du système de verrouillage.

## Revendications

1. Système (20) de verrouillage d'une porte (5) d'accès à un espace (10), notamment des toilettes d'un véhicule ferroviaire, le système (20) comprenant un premier bâti (22) destiné à être intégré à la porte (5), et un deuxième bâti (24) destiné à être intégré à un encadrement (15) de la porte (5) et à se situer en vis-à-vis du premier bâti (22) lorsque la porte (5) est fermée, la porte (5) fermée définissant un côté intérieur (A) du système (20) orienté vers ledit espace (10), et un côté extérieur (B) orienté à l'opposé de l'espace (10), le système (20) comprenant en outre :
- un organe de verrouillage (32) mobile par rapport au premier bâti (22) sélectivement entre une position de verrouillage de la porte (5), et une position de repos autorisant l'ouverture de la porte (5),
- un bouton de verrouillage (34) situé du côté intérieur (A), une première serrure (36) située du côté extérieur (B), et un dispositif (38) d'asservissement de l'organe de verrouillage (32) au bouton de verrouillage (34) et à la première serrure (36), la première serrure étant destinée à permettre de condamner manuellement la porte (5) depuis le côté extérieur (B), le bouton de verrouillage (34) étant destiné à permettre de verrouiller puis de déverrouiller la porte (5) depuis le côté intérieur (A),
- un indicateur extérieur (40) et un indicateur intérieur (42) adaptés pour afficher, respectivement du côté extérieur (B) et du côté intérieur (A), des signes visuels (44, 46, 48, 50), et par exemple tactiles, représentatifs du fait que l'organe de verrouillage (32) est dans la position de verrouillage ou dans la position de repos consécutivement à un actionnement du bouton de verrouillage (34), et
- un premier élément de verrouillage (26) monté sur le premier bâti (22), et un organe d'ouverture extérieur (28) et un organe d'ouverture intérieur (30) montés sur le premier bâti (22) pour actionner le premier élément de verrouillage (26) respectivement depuis le côté extérieur (B) et depuis le côté intérieur (A),
**caractérisé en ce que** le système (20) comporte sélectivement un ou plusieurs modules optionnels pris parmi les modules suivants :
- un premier module (64) adapté pour détecter si la porte (5) est fermée ou ouverte, et pour envoyer un premier signal (66) électrique ou électromagnétique représentatif du fait que la porte (5) est fermée ou ouverte,
- un deuxième module (68) adapté pour détecter si l'organe de verrouillage (32) est dans la position de verrouillage ou dans la position de repos, et pour envoyer un deuxième signal (70) électrique ou électromagnétique représentatif du fait que l'organe de verrouillage (32) est dans la position de verrouillage ou dans la position de repos,
- un troisième module (72) adapté pour afficher du côté extérieur (B) un signe (74) visuel, et par exemple tactile, indiquant si l'organe de verrouillage (32) est dans la position de verrouillage consécutivement à un actionnement de la première serrure (36),
- un quatrième module (78) adapté pour afficher du côté intérieur (A) un signe (80) visuel, et par exemple tactile, indiquant si l'organe de verrouillage (32) est dans la position de verrouillage consécutivement à un actionnement de la première serrure (36),
- un cinquième module (84) adapté pour recevoir un troisième signal (86) électrique de condamnation de la porte (5) à distance, et pour condamner la porte (5) automatiquement à réception du troisième signal (86), le cinquième module (84) ne s'opposant pas ensuite à une ouverture de la porte (5) par un actionnement de l'organe d'ouverture intérieur (30),
- un sixième module (90) adapté pour afficher du côté intérieur (A) un signe (80) visuel, et par exemple tactile, indiquant si la porte (5) est condamnée consécutivement à une action du cinquième module (84),
- un septième module (96) adapté pour afficher du côté extérieur (B) un signe (74) visuel, et par exemple tactile, indiquant si la porte (5) est condamnée consécutivement à une action du cinquième module (84),
- un huitième module (100) adapté pour détecter si la porte (5) est condamnée par un actionnement manuel de la première serrure (36), et pour envoyer un quatrième signal (102) électrique ou électromagnétique représentatif, et
- un neuvième module (104) adapté pour envoyer un cinquième signal (106) sonore représentatif du fait que la porte (5) est verrouillée en position occupée par une action sur le bouton de verrouillage (34), condamnée automatiquement consécutivement à une action du cinquième module (84), ou condamnée manuellement par un actionnement de la première serrure (36), le cinquième signal (106) étant destiné à être perceptible par un opérateur ou un passager du côté intérieur (A) et du côté extérieur (B),
le premier bâti (22) et le deuxième bâti (24) étant adaptés pour que l'organe de verrouillage, le bouton de verrouillage (34), l'indicateur extérieur (40), l'indicateur intérieur (42) et les modules optionnels présents puissent être montés, de préférence de manière amovible, sélectivement sur n'importe lequel du premier bâti (22) ou du deuxième bâti (24).

2. Système (20) selon la revendication 1, dans lequel le premier bâti (22) et le deuxième bâti (24) sont prévus pour que l'organe de verrouillage (32), le bouton de verrouillage (34), l'indicateur extérieur (40), l'indicateur intérieur (42) et tous lesdits modules optionnels présents puissent être d'abord fixés sur l'ensemble constitué par le premier bâti (22) et le deuxième bâti (24), et pour que le premier bâti (22) et le deuxième bâti (24) puissent être ensuite fixés respectivement sur la porte (5) et sur l'encadrement (15).

3. Système (20) selon la revendication 1 ou 2, dans lequel le premier module (64) comprend un premier capteur (K1) adapté pour détecter si la porte (5) est fermée ou ouverte, le premier capteur (K1) étant :
- soit dans une première position, dans laquelle le premier capteur (K1) est monté sur le deuxième bâti (24) en vis-à-vis du premier élément de verrouillage (26),
- soit dans une deuxième position, dans laquelle le premier capteur (K1) est monté sur le premier bâti (22), le premier capteur (K1) étant de préférence un capteur inductif adapté pour détecter le deuxième bâti (24) lorsque la porte (5) est fermée.

4. Système (20) selon l'une quelconque des revendications 1 à 3, dans lequel le deuxième module (68) comprend un deuxième capteur (K2) adapté pour détecter si l'organe de verrouillage (32) est dans la position de verrouillage ou dans la position de repos, le deuxième capteur (K2) étant :
- soit dans une première position, dans laquelle le deuxième capteur (K2) est monté sur le deuxième bâti (24),
- soit dans une deuxième position, dans laquelle le deuxième capteur (K2) est monté sur le premier bâti (22).

5. Système (20) selon l'une quelconque des revendications 1 à 4, dans lequel :
- le troisième module (72) comporte un premier support (76), de préférence un disque, et étant adapté pour être entraîné par la première serrure (36), le premier support (76) portant le signe (74) du troisième module (72) ; et
- le quatrième module (78) comporte un deuxième support (82), de préférence un disque, le deuxième support (82) étant adapté pour être entraîné par la première serrure (36), le deuxième support (82) portant le signe (80) du quatrième module (78) ;
l'organe de verrouillage (32), le premier support (76) et le deuxième support (82) étant :
- soit dans une première position, dans laquelle l'organe de verrouillage (32) est monté sur le deuxième bâti (24), et le premier support (76) et le deuxième support (82) sont montés rotatifs par rapport au deuxième bâti (24),
- soit dans une deuxième position, dans laquelle l'organe de verrouillage (32) est monté sur le premier bâti (22), et le premier support (76) et le deuxième support (82) sont montés rotatifs par rapport au premier bâti (22).

6. Système (20) selon l'une quelconque des revendications 1 à 5, comprenant en outre un deuxième élément de verrouillage (58) monté mobile sur le premier bâti (22) et asservi à l'organe d'ouverture intérieur (30) et indépendant de l'organe d'ouverture extérieur (28), et dans lequel le cinquième module (84) comprend :
- soit une gâche électrique (88) montée sur le deuxième bâti (24) et adaptée pour recevoir le deuxième élément de verrouillage (58), la gâche électrique (88) étant mobile entre une configuration amovible, dans laquelle la gâche électrique (88) est mobile par rapport au deuxième bâti (24) pour permettre une ouverture de la porte (5) alors que le deuxième élément de verrouillage (58) est reçu dans la gâche électrique (88), et une configuration bloquée, dans laquelle la gâche électrique (88) est fixe par rapport au deuxième bâti (24),
- soit un ergot monté sur le premier bâti (22) et commandé électriquement pour bloquer sélectivement l'organe d'ouverture extérieur (28).

7. Système (20) selon la revendication 6, comprenant en outre une deuxième serrure (59) montée sur le côté extérieur (B) du premier bâti (22) et adaptée pour actionner le deuxième élément de verrouillage (58), la deuxième serrure (59) étant destinée à permettre une ouverture manuelle de la porte (5) après la condamnation automatique de la porte (5).

8. Système (20) selon l'une quelconque des revendications 1 à 7, dans lequel le sixième module (90) comporte un troisième support (92), de préférence un disque, et un actionneur (94) adapté pour déplacer en rotation le troisième support (92), le troisième support (92) portant sur un côté intérieur (A) le signe du sixième module (90),
le troisième support (92) et l'actionneur (94) étant :
- soit dans une première position, dans laquelle le troisième support (92) est monté rotatif sur le deuxième bâti (24), et l'actionneur (94) est monté sur le deuxième bâti (24),
- soit dans une deuxième position, dans laquelle le troisième support (92) est monté rotatif sur le premier bâti (22), et l'actionneur (94) est monté sur le premier bâti (22).

9. Système (20) selon l'une quelconque des revendications 1 à 8, dans lequel le septième module (96) comporte un quatrième support (98), de préférence un disque, et un actionneur (94) adapté pour déplacer en rotation le quatrième support (98), le quatrième support (98) portant sur un côté extérieur (B) le signe (74) du septième module (96),
le quatrième support (98) et l'actionneur (94) étant :
- soit dans une première position, dans laquelle le quatrième support (98) est monté rotatif sur le deuxième bâti (24), et l'actionneur (94) est monté sur le deuxième bâti (24),
- soit dans une deuxième position, dans laquelle le quatrième support (98) est monté rotatif sur le premier bâti (22), et l'actionneur (94) est monté sur le premier bâti (22).

10. Système (20) selon l'une quelconque des revendications 1 à 9, dans lequel le huitième module (100) comprend un troisième capteur (K3) adapté pour détecter si la première serrure (36) a été actionnée, et pour produire le quatrième signal (102), le troisième capteur (K3) étant :
- soit dans une première position, dans laquelle le troisième capteur (K3) est monté sur le deuxième bâti (24),
- soit dans une deuxième position, dans laquelle le troisième capteur (K3) est monté sur le premier bâti (22).

## Patentansprüche

1. System (20) zum Verriegeln einer Tür (5) für den Zugang zu einem Raum (10), insbesondere zu Toiletten eines Schienenfahrzeugs, wobei das System (20) ein erstes Rahmenelement (22), das vorgesehen ist, in die Tür (5) integriert zu werden, und ein zweites Rahmenelement (24) umfasst, das vorgesehen ist, in einen Rahmen (15) der Tür (5) integriert zu werden und dem ersten Rahmenelement (22) zugewandt ist, wenn die Tür (5) geschlossen ist, wobei die geschlossene Tür (5) eine Innenseite (A) des Systems (20), die dem Raum (10) zugewandt ist, und eine Außenseite (B), die von dem Raum (10) abgewandt ist, definiert, wobei das System (20) ferner umfasst:
- ein Verriegelungsorgan (32), das in Bezug auf das erste Rahmenelement (22) selektiv zwischen einer Position zum Verriegeln der Tür (5) und einer Ruheposition, die das Öffnen der Tür (5) ermöglicht, beweglich ist,
- einen Verriegelungsknopf (34), der auf der Innenseite (A) angeordnet ist, ein erstes Schloss (36), das auf der Außenseite (B) angeordnet ist, und eine Vorrichtung (38) zum Verbinden des Verriegelungsorgans (32) mit dem Verriegelungsknopf (34) und dem ersten Schloss (36), wobei das erste Schloss vorgesehen ist, eine manuelle Verriegelung der Tür (5) von der Außenseite (B) zu ermöglichen, wobei der Verriegelungsknopf (34) vorgesehen ist, eine Verriegelung und dann eine Entriegelung der Tür (5) von der Innenseite (A) zu ermöglichen,
- einen äußeren Anzeiger (40) und einen inneren Anzeiger (42), die geeignet sind, jeweils von der Außenseite (B) und der Innenseite (A) visuelle (44, 46, 48, 50) und beispielsweise taktile Zeichen anzuzeigen, die die Tatsache darstellen, dass sich das Verriegelungsorgan (32) folgend auf eine Betätigung des Verriegelungsknopfes (34) in der Verriegelungsposition oder in der Ruheposition befindet, und
- ein erstes Verriegelungselement (26), das an dem ersten Rahmenelement (22) angebracht ist, und ein äußeres Öffnungselement (28) und ein inneres Öffnungselement (30), die an dem ersten Rahmenelement (22) angebracht sind, um das erste Verriegelungselement (26) jeweils von der Außenseite (B) und der Inneneite (A) zu betätigen,
**dadurch gekennzeichnet, dass** das System (20) selektiv ein oder mehrere optionale Module enthält, die aus den folgenden Modulen ausgewählt sind:
- ein erstes Modul (64), das geeignet ist, zu detektieren, ob die Tür (5) geschlossen oder offen ist, und ein erstes elektrisches oder elektromagnetisches Signal (66) zu senden, das für die Tatsache repräsentativ ist, dass die Tür (5) geschlossen oder offen ist,
- ein zweites Modul (68), das geeignet ist, zu detektieren, ob sich das Verriegelungsorgan (32) in der Verriegelungsposition oder in der Ruheposition befindet, und ein zweites elektrisches oder elektromagnetisches Signal (70) zu senden, das für die Tatsache repräsentativ ist, dass sich das Verriegelungsorgan (32) in der Verriegelungsposition oder in der Ruheposition befindet,
- ein drittes Modul (72), das geeignet ist, an der Außenseite (B) ein visuelles und beispielweise ein taktiles Zeichen (74) anzuzeigen, das angibt, ob sich das Verriegelungsorgan (32) folgend auf eine Betätigung des ersten Schlosses (36) in der Verriegelungsposition befindet,
- ein viertes Modul (78), das geeignet ist, an der Innenseite (A) ein visuelles und beispielweise ein taktiles Zeichen (80) anzuzeigen, das angibt, ob sich das Verriegelungsorgan (32) folgend auf eine Betätigung des ersten Schlosses (36) in der Verriegelungsposition befindet,
- ein fünftes Modul (84), das geeignet ist, ein drittes elektrisches Signal (86) zur Fernverriegelung der Tür (5) zu empfangen und die Tür (5) bei Empfang des dritten Signals (86) automatisch zu verriegeln, wobei das fünfte Modul (84) sich dann nicht einer Öffnung der Tür (5) durch eine Betätigung des inneren Öffnungselements (30) entgegenstellt,
- ein sechstes Modul (90), das geeignet ist, an der Innenseite (A) ein visuelles und beispielsweise taktiles Zeichen (80) anzuzeigen, das angibt, ob die Tür (5) folgend auf eine Aktion des fünften Moduls (84) verriegelt ist,
- ein siebtes Modul (96), das geeignet ist, an der Außenseite (B) ein visuelles und beispielsweise taktiles Zeichen (74) anzuzeigen, das angibt, wenn die Tür (5) folgend auf eine Aktion des fünften Moduls (84) verriegelt ist,
- ein achtes Modul (100), das geeignet ist, zu detektieren, ob die Tür (5) durch eine manuelle Betätigung des ersten Schlosses (36) verriegelt ist, und ein viertes repräsentatives elektrisches oder elektromagnetisches Signal (102) zu senden, und
- ein neuntes Modul (104), das geeignet ist, ein fünftes akustisches Signal (106) zu senden, das für die Tatsache repräsentativ ist, dass die Tür (5) in der besetzten Position durch eine Betätigung des Verriegelungsknopfes (34) verriegelt ist, automatisch nach einer Betätigung des fünften Moduls (84) verriegelt ist oder manuell durch eine Betätigung des ersten Schlosses (36) verriegelt ist, wobei das fünfte Signal (106) vorgesehen ist, von einer Bedienperson oder einem Fahrgast an der Innenseite (A) und an der Außenseite (B) wahrgenommen zu werden,
wobei das erste Rahmenelement (22) und das zweite Rahmenelement (24) derart angepasst sind, dass das Verriegelungsorgan, der Verriegelungsknopf (34), der äußere Anzeiger (40), der innere Anzeiger (42) und die vorhandenen optionalen Module selektiv, vorzugsweise entfernbar, an einem von dem ersten Rahmenelement (22) oder dem zweiten Rahmenelement (24) angebracht werden können.

2. System (20) nach Anspruch 1, bei dem das erste Rahmenelement (22) und das zweite Rahmenelement (24) so vorgesehen sind, dass das Verriegelungsorgan (32), der Verriegelungsknopf (34), der äußere Anzeiger (40), der innere Anzeiger (42) und alle vorhandenen optionalen Module zunächst an der aus dem ersten Rahmenelement (22) und dem zweiten Rahmenelement (24) bestehenden Baugruppe angebracht werden können, und dass das erste Rahmenelement (22) und das zweite Rahmenelement (24) dann jeweils an der Tür (5) und dem Rahmen (15) angebracht werden können.

3. System (20) nach Anspruch 1 oder 2, bei dem das erste Modul (64) einen ersten Sensor (K1) umfasst, der geeignet ist, zu detektieren, ob die Tür (5) geschlossen oder geöffnet ist, wobei der erste Sensor (K1):
- sei es in einer ersten Position ist, in der der erste Sensor (K1) an dem zweiten Rahmenelement (24) gegenüber dem ersten Verriegelungselement (26) angebracht ist,
- sei es in einer zweiten Position ist, in der der erste Sensor (K1) an dem ersten Rahmenelement (22) angebracht ist, wobei der erste Sensor (K1) vorzugsweise ein induktiver Sensor ist, der geeignet ist, das zweiten Rahmenelement (24) zu detektieren, wenn die Tür (5) geschlossen ist.

4. System (20) nach einem beliebigen der Ansprüche 1 bis 3, bei dem das zweite Modul (68) einen zweiten Sensor (K2) aufweist, der geeignet ist, zu detektieren, ob sich das Verriegelungsorgan (32) in der Verriegelungsposition oder in der Ruheposition befindet, wobei der zweite Sensor (K2):
- sei es in einer ersten Position ist, in der der zweite Sensor (K2) am zweiten Rahmenelement (24) montiert ist,
- sei es in einer zweiten Position ist, in der der zweite Sensor (K2) am ersten Rahmenelement (22) montiert ist.

5. System (20) nach einem der Ansprüche 1 bis 4, bei dem:
- das dritte Modul (72) einen ersten Träger (76), vorzugsweise eine Scheibe, aufweist und geeignet ist, von dem ersten Schloss (36) mitgenommen zu werden, wobei der erste Träger (76) das Zeichen (74) des dritten Moduls (72) trägt; und
- das vierte Modul (78) einen zweiten Träger (82), vorzugsweise eine Scheibe, aufweist, wobei der zweite Träger (82) geeignet ist, von dem ersten Schloss (36) mitgenommen zu werden, wobei der zweite Träger (82) das Zeichen (80) des vierten Moduls (78) trägt;
das Verriegelungsorgan (32), der erste Träger (76) und der zweite Träger (82):
- sei es in einer ersten Position sind, in der das Verriegelungsorgan (32) an dem zweiten Rahmenelement (24) angebracht ist und der erste Träger (76) und der zweite Träger (82) relativ zu dem zweiten Rahmenelement (24) drehbar angebracht sind,
- sei es in einer zweiten Position sind, in der das Verriegelungsorgan (32) an dem ersten Rahmenelement (22) angebracht ist und der erste Täger (76) und der zweite Träger (82) relativ zu dem ersten Rahmenelement (22) drehbar angebracht sind.

6. System (20) nach einem beliebigen der Ansprüche 1 bis 5, ferner umfassend ein zweites Verriegelungselement (58), das beweglich an dem ersten Rahmenelement (22) angebracht ist und durch das innere Öffnungselement (30) gesteuert wird und unabhängig von dem äußeren Öffnungselement (28) ist, und wobei das fünfte Modul (84) umfasst:
- sei es einen elektrischen Türöffner (88), der an dem zweiten Rahmenelement (24) angebracht ist und geeignet ist, das zweite Verriegelungselement (58) aufzunehmen, wobei der elektrische Türöffner (88) zwischen einer lösbaren Konfiguration, in der der elektrische Türöffner (88) relativ zu dem zweiten Rahmenelement (24) beweglich ist, um ein Öffnen der Tür (5) zu ermöglichen, während das zweite Verriegelungselement (58) in dem elektrischen Türöffner (88) aufgenommen ist, und einer verriegelten Konfiguration, in der der elektrische Türöffner (88) relativ zu dem zweiten Rahmenelement (24) feststehend ist, beweglich ist,
- sei es einen Ansatz, der am ersten Rahmenelement (22) montiert ist und elektrisch gesteuert wird, um das äußere Öffnungselement (28) selektiv zu blockieren.

7. System (20) nach Anspruch 6, ferner umfassend ein zweites Schloss (59), das an der Außenseite (B) des ersten Rahmenelements (22) angebracht und geeignet ist, das zweite Verriegelungselement (58) zu betätigen, wobei das zweite Schoss (59) vorgesehen ist, ein manuelles Öffnen der Tür (5) nach dem automatischen Verriegeln der Tür (5) zu ermöglichen.

8. System (20) nach einem beliebigen der Ansprüche 1 bis 7, bei dem das sechste Modul (90) einen dritten Träger (92), vorzugsweise eine Scheibe, und einen Aktuator (94) umfasst, der geeignet ist, den dritten Träger (92) drehbar zu bewegen, wobei der dritte Träger (92) an einer Innenseite (A) das Zeichen des sechsten Moduls (90) trägt,
wobei der dritte Träger (92) und der Aktuator (94):
- sei es in einer ersten Position sind, in der der dritte Träger (92) drehbar an dem zweiten Rahmenelement (24) angebracht ist und der Aktuator (94) an dem zweiten Rahmenelement (24) angebracht ist,
- sei es in einer zweiten Position sind, bei der der dritte Träger (92) drehbar an dem ersten Rahmenelement (22) angebracht ist und der Aktuator (94) an dem ersten Rahmenelement (22) angebracht ist.

9. System (20) nach einem beliebigen der Ansprüche 1 bis 8, bei dem das siebente Modul (96) einen vierten Träger (98), vorzugsweise eine Scheibe, und einen Aktuator (94) aufweist, der geeignet ist, den vierten Träger (98) drehbar zu bewegen, wobei der vierte Träger (98) an einer Außenseite (B) das Zeichen (74) des siebenten Moduls (96) trägt,
wobei der vierte Träger (98) und der Aktuator (94):
- sei es in einer ersten Position sind, in der der vierte Täger (98) drehbar an dem zweiten Rahmenelement (24) angebracht ist und der Aktuator (94) an dem zweiten Rahmenelement (24) angebracht ist,
- sei es in einer zweiten Position sind, in der der vierte Träger (98) drehbar an dem ersten Rahmenelement (22) angebracht ist und der Aktuator (94) an dem ersten Rahmenelement (22) angebracht ist.

10. System (20) nach einem beliebigen der Ansprüche 1 bis 9, bei dem das achte Modul (100) einen dritten Sensor (K3) umfasst, der geeignet ist, zu detektieren, ob das erste Schloss (36) betätigt wurde, und das vierte Signal (102) zu erzeugen, wobei der dritte Sensor (K3):
- sei es in einer ersten Position ist, in der der dritte Sensor (K3) am zweiten Rahmenelement (24) montiert ist,
- sei es in einer zweiten Position ist, in der der dritte Sensor (K3) am ersten Rahmenelement (22) montiert ist.

## Claims

1. System (20) for locking a door (5) allowing access to a space (10), especially toilets of a railway vehicle, the system (20) comprising a first framework (22) which is to be integrated into the door (5) and a second framework (24) which is to be integrated into a frame (15) of the door (5) and to be situated facing the first framework (22) when the door (5) is closed, the closed door (5) defining an inner side (A) of the system (20) that is oriented towards said space (10) and an outer side (B) that is oriented away from the space (10), the system (20) further comprising:
- a locking member (32) which is movable relative to the first framework (22) selectively between a locking position in which the door (5) is locked and a rest position allowing the door (5) to be opened,
- a locking knob (34) situated on the inner side (A), a first lock (36) situated on the outer side (B), and a device (38) for controlling the locking member (32) with the locking knob (34) and with the first lock (36), the first lock being intended to allow the door (5) to be placed out of service manually from the outer side (B), the locking knob (34) being intended to allow the door (5) to be locked and then unlocked from the inner side (A),
- an outer indicator (40) and an inner indicator (42) which are adapted to display on the outer side (B) and on the inner side (A), respectively, visual, and for example tactile, signs (44, 46, 48, 50) representing the fact that the locking member (32) is in the locking position or in the rest position following actuation of the locking knob (34), and
- a first locking element (26) mounted on the first framework (22), and an outer opening member (28) and an inner opening member (30) which are mounted on the first framework (22) for actuating the first locking element (26) from the outer side (B) and from the inner side (A), respectively,
**characterised in that** the system (20) selectively comprises one or more optional modules taken from among the following modules:
- a first module (64) adapted to detect whether the door (5) is closed or open, and to send a first electrical or electromagnetic signal (66) representing the fact that the door (5) is closed or open,
- a second module (68) adapted to detect whether the locking member (32) is in the locking position or in the rest position, and to send a second electrical or electromagnetic signal (70) representing the fact that the locking member (32) is in the locking position or in the rest position,
- a third module (72) adapted to display on the outer side (B) a visual, and for example tactile, sign (74) indicating whether the locking member (32) is in the locking position following actuation of the first lock (36),
- a fourth module (78) adapted to display on the inner side (A) a visual, and for example tactile, sign (80) indicating whether the locking member (32) is in the locking position following actuation of the first lock (36),
- a fifth module (84) adapted to receive a third electrical signal (86) for remotely placing the door (5) out of service, and for placing the door (5) out of service automatically on receipt of the third signal (86), the fifth module (84) then not preventing the door (5) from being opened by actuation of the inner opening member (30),
- a sixth module (90) adapted to display on the inner side (A) a visual, and for example tactile, sign (80) indicating whether the door (5) has been placed out of service following an action of the fifth module (84),
- a seventh module (96) adapted to display on the outer side (B) a visual, and for example tactile, sign (74) indicating whether the door (5) has been placed out of operation following an action of the fifth module (84),
- an eighth module (100) adapted to detect whether the door (5) has been placed out of service by manual actuation of the first lock (36), and to send a representing fourth electrical or electromagnetic signal (102), and
- a ninth module (104) adapted to send a fifth acoustic signal (106) representing the fact that the door (5) has been locked in the occupied position by an action on the locking knob (34), has been placed out of service automatically following an action of the fifth module (84), or has been placed out of service manually by an actuation of the first lock (36), the fifth signal (106) being intended to be perceptible by an operator or a passenger on the inner side (A) and on the outer side (B),
the first framework (22) and the second framework (24) being adapted such that the locking member, the locking knob (34), the outer indicator (40), the inner indicator (42) and the optional modules that are present can selectively be mounted, preferably removably, on either of the first framework (22) or the second framework (24).

2. System (20) according to claim 1, wherein the first framework (22) and the second framework (24) are provided such that the locking member (32), the locking knob (34), the outer indicator (40), the inner indicator (42) and all said optional modules that are present can first be fixed to the assembly constituted by the first framework (22) and the second framework (24), and such that the first framework (22) and the second framework (24) can then be fixed to the door (5) and to the frame (15), respectively.

3. System (20) according to claim 1 or 2, wherein the first module (64) comprises a first sensor (K1) adapted to detect whether the door (5) is closed or open, the first sensor (K1) being:
- either in a first position, in which the first sensor (K1) is mounted on the second framework (24) facing the first locking element (26),
- or in a second position, in which the first sensor (K1) is mounted on the first framework (22), the first sensor (K1) preferably being an inductive sensor adapted to detect the second framework (24) when the door (5) is closed.

4. System (20) according to any one of claims 1 to 3, wherein the second module (68) comprises a second sensor (K2) adapted to detect whether the locking member (32) is in the locking position or in the rest position, the second sensor (K2) being:
- either in a first position, in which the second sensor (K2) is mounted on the second framework (24),
- or in a second position, in which the second sensor (K2) is mounted on the first framework (22).

5. System (20) according to any one of claims 1 to 4, wherein:
- the third module (72) comprises a first support (76), preferably a disc, and being adapted to be driven by the first lock (36), the first support (76) carrying the sign (74) of the third module (72); and
- the fourth module (78) comprises a second support (82), preferably a disc, the second support (82) being adapted to be driven by the first lock (36), the second support (82) carrying the sign (80) of the fourth module (78);
the locking member (32), the first support (76) and the second support (82) being:
- either in a first position, in which the locking member (32) is mounted on the second framework (24), and the first support (76) and the second support (82) are rotatably mounted relative to the second framework (24),
- or in a second position, in which the locking member (32) is mounted on the first framework (22), and the first support (76) and the second support (82) are rotatably mounted relative to the first framework (22).

6. System (20) according to any one of claims 1 to 5, further comprising a second locking element (58) which is movably mounted on the first framework (22) and is controlled with the inner opening member (30) and independent of the outer opening member (28), and wherein the fifth module (84) comprises:
- either an electric strike (88) which is mounted on the second framework (24) and adapted to receive the second locking element (58), the electric strike (88) being movable between a removable configuration, in which the electric strike (88) is movable relative to the second framework (24) in order to allow the door to be opened (5) while the second locking element (58) is received in the electric strike (88), and a blocked configuration, in which the electric strike (88) is fixed relative to the second framework (24),
- or a lug which is mounted on the first framework (22) and electrically controlled in order to selectively block the outer opening member (28).

7. System (20) according to claim 6, further comprising a second lock (59) which is mounted on the outer side (B) of the first framework (22) and adapted to actuate the second locking element (58), the second lock (59) being intended to allow the door (5) to be opened manually after the door (5) has been placed out of service automatically.

8. System (20) according to any one of claims 1 to 7, wherein the sixth module (90) comprises a third support (92), preferably a disc, and an actuator (94) adapted to displace the third support (92) in rotation, the third support (92) carrying on an inner side (A) the sign of the sixth module (90),
the third support (92) and the actuator (94) being:
- either in a first position, in which the third support (92) is rotatably mounted on the second framework (24), and the actuator (94) is mounted on the second framework (24),
- or in a second position, in which the third support (92) is rotatably mounted on the first framework (22), and the actuator (94) is mounted on the first framework (22).

9. System (20) according to any one of claims 1 to 8, wherein the seventh module (96) comprises a fourth support (98), preferably a disc, and an actuator (94) adapted to displace the fourth support (98) in rotation, the fourth support (98) carrying on an outer side (B) the sign (74) of the seventh module (96),
the fourth support (98) and the actuator (94) being:
- either in a first position, in which the fourth support (98) is rotatably mounted on the second framework (24), and the actuator (94) is mounted on the second framework (24),
- or in a second position, in which the fourth support (98) is rotatably mounted on the first framework (22), and the actuator (94) is mounted on the first framework (22).

10. System (20) according to any one of claims 1 to 9, wherein the eighth module (100) comprises a third sensor (K3) adapted to detect whether the first lock (36) has been actuated and to produce the fourth signal (102), the third sensor (K3) being:
- either in a first position, in which the third sensor (K3) is mounted on the second framework (24),
- or in a second position, in which the third sensor (K3) is mounted on the first framework (22).
